# FASCICULE DE BREVET EUROPEEN

(11) **EP 2 552 610 B1**
(45) Date de publication et mention de la délivrance du brevet: **22.01.2014**
(21) Numéro de dépôt: 11713495.7
(22) Date de dépôt: 17.02.2011
(51) Int. Cl.: B08B 9/093

(54) **EQUIPEMENT POUR LE NETTOYAGE DE RESERVOIRS DESTINES AU STOCKAGE DE PRODUITS INFLAMMABLES**
VORRICHTUNG ZU REINIGUNG VON BEHÄLTERN FÜR ENTZÜNDLICHEN SUBSTANZEN
APPARATUS FOR CLEANING STORAGE TANKS FOR FLAMMABLE SUBSTANCES

(30) Priorité: 30.03.2010 FR 1052324
(43) Date de publication de la demande: 06.02.2013
(73) Titulaire: Veolia Propreté, 92000 Nanterre (FR)
(72) Inventeur: DREAN, Boris, F-33000 Bordeaux (FR); LEFRANCQ, Fabien, F-33240 Verac (FR)
(74) Mandataire: Novagraaf Technologies
(86) Numéro de dépôt international: PCT/FR2011/050333
(87) Numéro de publication internationale: WO 2011/121197

(56) Documents cités:
- WO-A2-2007/130715
- US-A- 5 293 887
- US-A- 5 561 883
- US-A- 5 642 745

## Description

L'invention concerne, de façon générale, le domaine de l'entretien.

Plus précisément, l'invention concerne un équipement de nettoyage pour nettoyer un réservoir destiné au stockage de produits inflammables et délimitant un volume interne doté d'une ouverture, cet équipement comprenant un obturateur propre à obturer l'ouverture en isolant le volume interne du réservoir d'un espace externe au réservoir, un flexible traversant un premier orifice de l'obturateur, un chariot dimensionné pour pouvoir traverser l'ouverture et être sélectivement introduit dans le volume interne du réservoir, et une tête de nettoyage portée par le chariot, reliée au flexible, et conçue pour projeter un liquide de nettoyage délivré sous haute pression par le flexible.

Un équipement de ce type est par exemple décrit dans le brevet américain US 5 642 745 qui décrit un équipement de nettoyage selon le préambule de la revendication 1.

Dans la plupart des cas, les opérations de dégazage et de nettoyage des réservoirs ou cuves de stockage sont effectuées grâce à l'intervention, à l'intérieur de l'ouvrage, d'un opérateur préalablement introduit par le trou d'homme et surveillé depuis l'extérieur par un autre opérateur.

Cependant, dans la mesure où elles sont effectuées dans des espaces confinés et dans des atmosphères explosives, ces interventions ne sont dénuées ni de risques, ni de nocivité potentielle, même lorsqu'elles respectent des procédures de sécurité strictes.

Différents systèmes ont donc été développés pour éviter une intervention humaine directe dans les opérations de nettoyage et de dégazage de réservoirs ou de cuves.

Ces systèmes comprennent notamment des robots tels que décrit dans le brevet US 5 642 745 précité ou dans le brevet européen EP 0918 576, et des équipements fixes à bras articulés tels que décrits par exemple dans le brevet américain US 6 889 920.

Quel que soit leur type, ces systèmes connus sont d'une utilisation complexe et / ou malaisée, requièrent l'intervention de plusieurs opérateurs et /ou d'outils de levage en raison de leur poids élevé, et / ou présentent des risques électriques.

Dans ce contexte, la présente invention a pour but de proposer un équipement exempt de l'un au moins de ces inconvénients.

A cette fin, l'équipement de l'invention, par ailleurs conforme à la définition générique qu'en donne le préambule ci-dessus, est essentiellement caractérisé en ce qu'il comprend en outre un jonc relié au chariot et traversant un deuxième orifice de l'obturateur et en ce que le chariot comprend un châssis doté d'organes de roulement, le chariot pouvant ainsi adopter, dans le volume interne, une position contrôlée par une action exercée sur le jonc dans l'espace externe au réservoir.

De préférence, le châssis présente une structure tubulaire comprenant au moins deux bases espacées l'une de l'autre et des longerons reliant les deux bases, cette structure entourant un espace protégé, et la tête de nettoyage étant fixée au châssis et disposée dans l'espace protégé.

Il est par ailleurs avantageux de prévoir que la tête de nettoyage présente plusieurs buses montées rotatives autour d'au moins un premier axe et entraînées en rotation, en fonctionnement, par l'éjection du liquide de nettoyage.

La tête de nettoyage peut même comporter un stator et un rotor, les buses étant montées rotatives autour du premier axe sur le rotor, et le rotor étant lui-même monté rotatif sur le stator autour d'un deuxième axe non parallèle au premier axe.

L'équipement de l'invention peut aussi comprendre une bouche d'extraction, un tuyau d'extraction, un analyseur de gaz et une pompe à air, la bouche d'extraction étant montée sur le chariot et dotée d'un flotteur, le tuyau d'extraction traversant un troisième orifice de l'obturateur et reliant la bouche d'extraction à l'analyseur et la pompe à air acheminant jusqu'à l'analyseur l'air issu de la bouche d'extraction.

En particulier, l'équipement peut donc comprendre des moyens d'analyse en continu des gaz contenus dans le réservoir.

Les organes de roulement peuvent par exemple comprendre quatre roues ou plus.

De préférence, l'une au moins des bases de la structure du châssis forme un polygone de sustentation pour le chariot.

Par ailleurs, le jonc est de préférence réalisé dans un matériau électriquement conducteur, notamment un polymère conducteur, et peut être lié à la tête de nettoyage.

D'autres caractéristiques et avantages de l'invention ressortiront clairement de la description qui en est faite ci-après, à titre indicatif et nullement limitatif, en référence aux dessins annexés, dans lesquels :
- la figure 1 est une vue schématique latérale d'un équipement conforme à l'invention; et
- la figure 2 est une vue d'un chariot appartenant à cet équipement et observé du côté de sa base antérieure.

Les principaux éléments illustrés sur ces figures et invoqués dans la présente description sont repérés par des références entre parenthèses ou non, les références entre parenthèses étant affectées aux ensembles auxquels appartiennent les éléments repérés par des références sans parenthèses.

Comme annoncé précédemment, l'invention concerne un équipement de nettoyage permettant de nettoyer un réservoir (non représenté) destiné au stockage de produits inflammables et délimitant un volume interne Vint, doté d'une ouverture.

Cet équipement comprend au moins un obturateur 1, un flexible 2, un chariot 3, une tête de nettoyage 4, et un jonc 5.

L'obturateur 1 est conçu pour obturer l'ouverture de manière à isoler le volume interne Vint du réservoir de l'espace externe au réservoir, noté Ext.

Le chariot 3 est dimensionné pour pouvoir traverser l'ouverture et donc pour pouvoir être introduit à volonté dans le volume interne Vint du réservoir depuis l'espace Ext.

La tête de nettoyage 4, qui est portée par le chariot 3, est reliée à une pompe haute pression 20 par l'intermédiaire du flexible 2 qui traverse un orifice 11 de l'obturateur 1.

La tête de nettoyage 4 est conçue pour projeter un liquide de nettoyage pompé par la pompe haute pression 20 et délivré à la tête 2 par le flexible 2.

Cette tête 4 comprend typiquement un stator 40, un rotor 400, et une pluralité de buses 41, ces buses étant montées rotatives autour d'au moins un premier axe X et entraînées en rotation, en fonctionnement, par l'éjection du liquide de nettoyage.

Par exemple, les buses 41 sont montées rotatives autour du premier axe X sur le rotor 400, et le rotor 400 est lui-même monté rotatif sur le stator 40 autour d'un deuxième axe Y non parallèle au premier axe X.

Le jonc 5 est relié au chariot 3 et traverse un deuxième orifice 12 de l'obturateur 1.

Par ailleurs, le chariot 3 comprend un châssis 30 doté d'organes de roulement 300, par exemple constitués de quatre roues ou davantage.

Grâce à cet agencement, le chariot 3 peut adopter, dans le volume interne Vint, une position contrôlée par une action exercée sur le jonc 5 dans l'espace Ext, externe au réservoir à nettoyer.

De préférence, le châssis 30 présente une structure tubulaire comprenant deux bases 31 et 32 espacées l'une de l'autre, et des longerons 33, 34 et 35 reliant entre elles les deux bases 31 et 32.

La structure tubulaire du châssis 30 délimite ainsi un espace protégé Epr qu'elle entoure de toutes parts et à l'intérieur duquel est disposée la tête de nettoyage 4.

Comme le montrent les figures, le stator 40 de la tête 4 est par exemple fixé à chacun des longerons 33, 34, et 35 du châssis 30, et les roues 300 sont montées à rotation libre sur les longerons inférieurs 34 et 35.

Comme illustré aux figures, les bases 31 et 32 du châssis 30 sont par exemple identiques.

Cependant, même si tel n'est pas le cas, il est judicieux que l'une au moins de ces bases 31 et 32 forme un polygone de sustentation pour le chariot 3.

Le jonc 5, qui est avantageusement réalisé dans un matériau électriquement conducteur tel qu'un polymère conducteur semi-rigide, est directement relié au stator 40 de la tête de nettoyage 4 pour permettre l'écoulement vers l'extérieur Ext des charges électriques qui pourraient s'accumuler sur la tête de nettoyage 4.

De préférence, l'équipement de l'invention comprend en outre une bouche d'extraction 61, un tuyau d'extraction 62, un analyseur de gaz 63 et une pompe à air 64.

La bouche d'extraction 61 est montée sur le chariot 3 et le tuyau d'extraction 62, qui traverse un troisième orifice 13 de l'obturateur 1, relie la bouche d'extraction 61 à l'analyseur 63.

Cette bouche d'extraction 61 est de préférence dotée d'un flotteur 610 permettant d'éviter l'insertion de liquide dans le tuyau d'extraction 62.

La pompe à air 64 achemine l'air issu de la bouche d'extraction 61 jusqu'à l'analyseur 63 qui peut ainsi surveiller en continu les concentrations de gaz contenus dans le réservoir pour évaluer le risque d'explosion.

L'équipement de l'invention peut aussi comprendre une pompe d'aspiration 72 disposée à l'extérieur Ext du réservoir et reliée au volume interne Vint de ce réservoir par un tuyau d'aspiration 71 traversant un quatrième orifice 14 de l'obturateur 1.

Le chariot 3 est réalisé dans des matériaux choisis pour minimiser tous les risques d'inflammation ou d'explosion, le châssis 30 étant par exemple réalisé en acier inoxydable recouvert d'un revêtement de caoutchouc, et les roues 300 étant réalisées dans un ou plusieurs matériaux antistatiques.

L'équipement de l'invention peut aussi comprendre une caméra embarquée sur le chariot 3 et permettant l'inspection du réservoir à nettoyer, ainsi qu'un détecteur à ultrasons permettant de vérifier l'intégrité de ce réservoir.

## Revendications

1. Equipement de nettoyage pour nettoyer un réservoir destiné au stockage de produits inflammables et délimitant un volume interne (Vint) doté d'une ouverture, cet équipement comprenant un obturateur (1) propre à obturer l'ouverture en isolant le volume interne (Vint) du réservoir d'un espace (Ext) externe au réservoir, un flexible (2) traversant un premier orifice (11) de l'obturateur (1), un chariot (3) comprenant un châssis (30) doté d'organes de roulement (300) et dimensionné pour pouvoir traverser l'ouverture et être sélectivement introduit dans le volume interne (Vint) du réservoir, et une tête de nettoyage (4) portée par le chariot (3), reliée au flexible (2), et conçue pour projeter un liquide de nettoyage délivré sous haute pression par le flexible (2),
**caractérisé en ce qu'**il comprend en outre un jonc (5) relié au chariot (3) et traversant un deuxième orifice (12) de l'obturateur (1) et **en ce que** le chariot (3) pouvant ainsi adopter, dans le volume interne (Vint), une position contrôlée par une action exercée sur le jonc (5) dans l'espace (Ext) externe au réservoir.

2. Equipement suivant la revendication 1, **caractérisé en ce que** le châssis (30) présente une structure tubulaire comprenant au moins deux bases (31, 32) espacées l'une de l'autre et des longerons (33-35) reliant les deux bases (31, 32), cette structure entourant un espace protégé (Epr), et **en ce que** la tête de nettoyage (4) est fixée au châssis (30) et disposée dans l'espace protégé (Epr).

3. Equipement suivant l'une quelconque des revendications précédentes, **caractérisé en ce que** la tête de nettoyage (4) présente plusieurs buses (41) montées rotatives autour d'au moins un premier axe (X) et entraînées en rotation, en fonctionnement, par l'éjection du liquide de nettoyage.

4. Equipement suivant la revendication 3, **caractérisé en ce que** la tête de nettoyage (41) comporte en outre un stator (40) et un rotor (400), **en ce que** les buses (41) sont montées rotatives autour du premier axe (X) sur le rotor (400), et **en ce que** le rotor (400) est lui-même monté rotatif sur le stator (40) autour d'un deuxième axe (Y) non parallèle au premier axe (X).

5. Equipement suivant l'une quelconque des revendications précédentes, **caractérisé en ce qu'**il comprend en outre une bouche d'extraction (61), un tuyau d'extraction (62), un analyseur de gaz (63) et une pompe à air (64), la bouche d'extraction (61) étant montée sur le chariot (3) et dotée d'un flotteur (610), le tuyau d'extraction (62) traversant un troisième orifice (13) de l'obturateur (1) et reliant la bouche d'extraction (61) à l'analyseur (63) et la pompe à air (64) acheminant jusqu'à l'analyseur (63) l'air issu de la bouche d'extraction (61).

6. Equipement suivant l'une quelconque des revendications précédentes, **caractérisé en ce que** les organes de roulement (300) comprennent au moins quatre roues (300).

7. Equipement suivant l'une quelconque des revendications précédentes combinée à la revendication 2, **caractérisé en ce que** l'une au moins desdites bases (31, 32) forme un polygone de sustentation pour le chariot (3).

8. Equipement suivant l'une quelconque des revendications précédentes, **caractérisé en ce que** le jonc (5) est réalisé dans un matériau électriquement conducteur.

9. Equipement suivant l'une quelconque des revendications précédentes, **caractérisé en ce que** le jonc (5) est lié à la tête de nettoyage (4).

10. Equipement suivant l'une quelconque des revendications précédentes, **caractérisé en ce qu'**il comprend des moyens (61, 63, 64) d'analyse en continu des gaz contenus dans le réservoir.

## Patentansprüche

1. Reinigungseinrichtung zum Reinigen eines Tanks zur Lagerung von entzündlichen Substanzen, der ein mit einer Öffnung versehenes Innenvolumen (Vint) umschließt, umfassend einen Verschluss (1), der geeignet ist, die Öffnung zu verschließen, indem er das Innenvolumen (Vint) des Tanks von einem Raum (Ext) außerhalb des Tanks trennt, einen Schlauch (2), der eine erste Bohrung (11) des Verschlusses (1) durchquert, einen Wagen (3), der einen Rahmen (30) umfasst, der mit Lauforganen (300) versehen ist und so dimensioniert es, dass er die Öffnung durchqueren kann und selektiv in das Innenvolumen (Vint) des Tanks eingeführt werden kann, und einen Reinigungskopf (4), der vom Wagen (3) getragen wird, mit dem Schlauch (2) verbunden ist und so konzipiert ist, dass er eine unter hohem Druck vom Schlauch (2) abgegebene Reinigungsflüssigkeit verspritzt, **dadurch gekennzeichnet, dass** sie darüber hinaus eine Stange (5) umfasst, die mit dem Wagen (3) verbunden ist und eine zweite Bohrung (12) des Verschlusses (1) durchquert, und dass der Wagen (3) so in dem Innenvolumen (Vint) eine Position einnehmen kann, die durch eine auf die Stange (5) in dem Raum (Ext) außerhalb des Tanks ausgeübte Aktion gesteuert wird.

2. Einrichtung nach Anspruch 1, **dadurch gekennzeichnet, dass** der Rahmen (30) eine rohrförmige Struktur aufweist, die mindestens zwei voneinander beabstandete Grundseiten (31, 32) umfasst und Längsträger (33-35), die die beiden Grundseiten (31, 32) verbinden, wobei diese Struktur einen geschützten Raum (Epr) umgibt, und dass der Reinigungskopf (4) am Rahmen (30) befestigt ist und in dem geschützten Raum (Epr) angeordnet ist.

3. Einrichtung nach einem beliebigen der vorangehenden Ansprüche, **dadurch gekennzeichnet, dass** der Reinigungskopf (4) mehrere Düsen (41) aufweist, die drehbar um mindestens eine erste Achse (X) gelagert sind und während des Betriebs durch das Ausstoßen der Reinigungsflüssigkeit drehangetrieben werden.

4. Einrichtung nach Anspruch 3, **dadurch gekennzeichnet, dass** der Reinigungskopf (41) darüber hinaus einen Stator (40) und einen Rotor (400) umfasst, dass die Düsen (41) um die erste Achse (X) drehbar am Rotor (400) gelagert sind und dass der Rotor (400) selbst um eine zweite Achse (Y), die nicht parallel zur ersten Achse (X) verläuft, drehbar am Stator (40) gelagert ist.

5. Einrichtung nach einem beliebigen der vorangehenden Ansprüche, **dadurch gekennzeichnet, dass** sie darüber hinaus eine Abzugsöffnung (61), ein Abzugsrohr (62), einen Gasanalysator (63) und eine Luftpumpe (64) umfasst, wobei die Abzugsöffnung (61) auf dem Wagen (3) montiert ist und mit einem Schwimmer (610) versehen ist, wobei das Abzugsrohr (62) eine dritte Bohrung (13) des Verschlusses (1) durchquert und die Abzugsöffnung (61) mit dem Analysator (63) und der Luftpumpe (64) verbindet, die die Luft aus der Abzugsöffnung (61) bis zum Analysator (63) befördert.

6. Einrichtung nach einem beliebigen der vorangehenden Ansprüche, **dadurch gekennzeichnet, dass** die Lauforgane (300) mindestens vier Räder (300) umfassen.

7. Einrichtung nach einem beliebigen der vorangehenden Ansprüche in Kombination mit Anspruch 2, **dadurch gekennzeichnet, dass** mindestens eine der Grundseiten (31, 32) ein Unterstützungsvieleck für den Wagen (3) bildet.

8. Einrichtung nach einem beliebigen der vorangehenden Ansprüche, **dadurch gekennzeichnet, dass** die Stange (5) aus einem elektrisch leitenden Werkstoff besteht.

9. Einrichtung nach einem beliebigen der vorangehenden Ansprüche, **dadurch gekennzeichnet, dass** die Stange (5) mit dem Reinigungskopf (4) verbunden ist.

10. Einrichtung nach einem beliebigen der vorangehenden Ansprüche, **dadurch gekennzeichnet, dass** sie Analysemittel (61, 63, 64) zum kontinuierlichen Analysieren der im Tank enthaltenen Gase umfasst.

## Claims

1. Cleaning equipment for cleaning a tank for the storage of flammable substances and delimiting an internal volume (Vint) provided with an opening, this equipment comprising a shutter (1) adapted to close the opening by insulating the internal volume (Vint) of the tank from a space (Ext) external to the tank, a hose (2) passing through a first port (11) of the shutter (1), a carriage (3) comprising a frame (30) provided with running gears (300) and sized to be able to pass through the opening and to be selectively introduced into the internal volume (Vint) of the tank, and a cleaning head (4) carried by the carriage (3), connected to the hose (2), and designed to project a cleaning liquid supplied under high pressure through the hose (2),
**characterized in that** it further comprises a rod (5) connected to the carriage (3) and passing through a second port (12) of the shutter (1) and **in that** the carriage (3) being thus able to adopt, in the internal volume (Vint), a position controlled by an action exerted on the rod (5) in the space (Ext) external to the tank.

2. Equipment according to Claim 1, **characterized in that** the frame (30) has a tubular structure comprising at least two bases (31, 32) spaced from one another and longitudinal beams (33 to 35) connecting both bases (31, 32), this structure surrounding a protected space (Epr), and **in that** the cleaning head (4) is attached to the frame (30) and arranged in the protected space (Epr).

3. Equipment according to any one of the preceding claims, **characterized in that** the cleaning head (4) has a plurality of nozzles (41) rotatably mounted around at least a first axis (X) and driven in rotation, in operation, by the cleaning liquid ejection.

4. Equipment according to Claim 3, **characterized in that** the cleaning head (41) further comprises a stator (40) and a rotor (400), **in that** the nozzles (41) are rotatably mounted about the first axis (X) on the rotor (400), and **in that** the rotor (400) is itself rotatably mounted on the stator (40) about a second axis (Y) not parallel to the first axis (X).

5. Equipment according to any one of the preceding claims, **characterized in that** it further comprises an extraction vent (61), an extraction pipe (62), a gas analyzer (63) and an air pump (64), the extraction vent (61) being mounted on the carriage (3) and provided with a float (610), the extraction pipe (62) passing through a third port (13) of the shutter (1) and connecting the extraction vent (61) to the analyzer (63) and the air pump (64) conveying to the analyzer (63) the air from the extraction vent (61).

6. Equipment according to any one of the preceding claims, **characterized in that** the running gears (300) comprise at least four wheels (300).

7. Equipment according to any one of the preceding claims combined with Claim 2, **characterized in that** at least one of said bases (31, 32) forms a support polygon for the carriage (3).

8. Equipment according to any one of the preceding claims, **characterized in that** the rod (5) is made of an electrically conductive material.

9. Equipment according to any one of the preceding claims, **characterized in that** the rod (5) is connected to the cleaning head (4).

10. Equipment according to any one of the preceding claims, **characterized in that** it comprises means (61, 63, 64) for the continuous analysis of the gases contained in the tank.
